# EUROPÄISCHE PATENTSCHRIFT

(11) **EP 4 038 335 B1**
(45) Veröffentlichungstag und Bekanntmachung des Hinweises auf die Patenterteilung: **27.08.2025**
(21) Anmeldenummer: 20780214.1
(22) Anmeldetag: 30.09.2020
(51) Int. Cl.: F41A 15/14, F41A 15/16, F41A 3/26

(54) **WAFFE MIT HÜLSENAUSWURF**
FIREARM WITH AN EJECTOR
ARME À FEU DOTÉE D'UN ÉJECTEUR

(30) Priorität: 04.10.2019 EP 19201440
(43) Veröffentlichungstag der Anmeldung: 10.08.2022
(73) Patentinhaber: Glock Technology GmbH, 9170 Ferlach (AT)
(72) Erfinder: BILGERI, Elmar, 4400 Steyr (AT)
(74) Vertreter: Patentanwälte Barger, Piso & Partner
(86) Internationale Anmeldenummer: PCT/EP2020/077390
(87) Internationale Veröffentlichungsnummer: WO 2021/064033

(56) Entgegenhaltungen:
- EP-A1- 1 363 099
- GB-A- 746 227
- US-A1- 2018 313 622
- US-B1- 7 568 422

## Beschreibung

Die Erfindung betrifft eine Waffe mit Hülsenauswurf, insbesondere einen Karabiner, entsprechend dem Oberbegriff des Anspruches 1.

Die EP 1 363 099 A1 offenbart einen Verschluss mit einem von links nach rechts umbaubaren Auswerfer und Auszieher. Der Auswerfer ragt nach hinten über den Verschluss hinaus. Beim Rücklaufen des Verschlusses nach Schussabgabe schlägt der Auswerfer am Ende der Rücklaufbewegung am Waffengehäuse an und wir relativ zum Verschluss nach vorne verschoben, wodurch die Hülse ausgeworfen wird. Nachteilig sind die begrenzten Möglichkeiten, Auswurfzeitpunkt und -position festzulegen, sowie der relativ große benötigte Bauraum. Weiters kann es bei dem vorgeschlagenen Auswerfer zu Auswurfhemmungen kommen, insbesondere wenn Verschmutzungen oder widrige Witterungsbedingungen die Rücklaufenergie des Verschluss mindern.

Die US 2018/0313622 A1 offenbart einen Verschluss für einen Umbausatz einer Waffe für Übungsmunition mit reduzierter Ladung oder auch reduziertem Kaliber, bei dem die Kontaktfläche für den Auswerfer zur Verbesserung des Auswurfes vergrößert wird.

Um bei Pistolen, Langwaffen, Karabinern kurz, bei allen Waffen mit relativer axialer Bewegung zwischen Lauf und Verschluss nach erfolgtem Abfeuern eines Schusses die Hülse aus der eigentlichen Kammer des Verschlusses mit dem rücklaufenden Verschluss nach hinten zu bewegen um sie dann an geeigneter Stelle bei einem meist seitlich am Waffengehäuse vorgesehenen Auswurffenster so passend mit einer Querkraft zu beaufschlagen dass sie zuverlässig aus dem Fenster austritt, zu sorgen, gibt es den sogenannten Mechanismus zum Auswurf der Hülse. Beim Vorlauf des Verschlusses unter der Wirkung der Rückholfeder kann sodann die nächste Patrone aus dem Magazin in die Kammer eingeschoben werden.

Im Stand der Technik wird zum sicheren Mitbewegen der Hülse mit dem Verschluss zumeist eine im Verschluss montierte Kralle, die Ausziehkralle, verwendet die den Hülsenboden, der praktisch immer eine Bördelung oder ähnliche Änderung des Durchmessers im Bodenbereich aufweist, umfasst und so für eine sichere Mitnahme der Hülse aus dem Patronenlager des Laufs sorgt. Dabei wird der dem Hülsenboden benachbarte Teil des Verschlusses, in dem die Ausziehkralle angeordnet ist, oft als Verschlusskopf bezeichnet. Die Beaufschlagung mit der Querkraft, die zumeist seitlich, in wenigen Fällen aber nach oben gerichtet ist, wird zumeist dadurch zustande gebracht dass der Hülsenboden bei seiner Bewegung nach hinten auf einen mit dem Rahmen der Waffe verbundenen Teil, meist Auswerfer genannt, exzentrisch aufläuft, sodass sich aus der Kombination der Wirkung der Kralle, der Massenträgheitskräfte und des exzentrischen Anschlagens auf den mit dem Rahmen verbundenen Bauteil (Auswerfer, Auswerferbolzen) ein entsprechendes Moment bzw. eine entsprechende Quer-Beaufschlagung ergibt und die Hülse aus dem Fenster ausgeworfen wird.

In der Praxis gibt es bei diesem Geschehen zahlreiche Probleme und oft nicht leicht einzuhaltende Rahmenbedingungen:
Die beim Abfeuern des Schusses explosionsartig auftretenden Drücke in der Kammer und die dadurch bewirkte hohe Beschleunigung des Verschlusses und der Ausziehkralle müssen bei deren Auslegung und Konstruktion berücksichtigt werden, denn zumeist steht diese schwenkbar im Verschlusskopf, oder auch Verschlussstück genannt, gelagerte Kralle unter der Wirkung einer Feder, die sie in die Arbeitsstellung drängt. In einigen Fällen wird die Ausziehkralle beim Auswerfen der Hülse von der Arbeitsstellung aktiv in eine Auswurfstellung verdreht, die das Auswerfen erleichtert oder auch erst ermöglicht. Dazu kommt, dass bei der Verwendung unterschiedlicher Munition bei ein und derselben Waffe nicht nur die Bewegung des Verschlusses zuverlässig erfolgen muss, sondern auch das Zusammenwirken zwischen der Hülse bzw. des Hülsenbodens mit dem Auswerfer, der mit dem Rahmen der Waffe verbunden sein kann, über einen großen Geschwindigkeitsbereich und damit stark unterschiedliche zur Verfügung stehende Trägheitskräfte funktionieren muss. Man muss dabei bedenken dass die entsprechenden Bauteile stärksten mechanischen, nämlich stoßartigdynamischen, Beanspruchungen und hohen tribologischen Beanspruchungen, zusätzlich auch thermischen Belastungen, ausgesetzt sind, und dass das zuverlässige Funktionieren dieses Mechanismus für die Zuverlässigkeit der Waffe insgesamt essentiell ist.

Die Erfindung hat das Ziel und die Aufgabe, einen betriebssicheren Auswurfmechanismus zu schaffen, der die genannten Bedingungen erfüllt und neben der zuverlässigen Funktionsweise auch platzsparend ist, der einfach aufgebaut und daher kostengünstig und in der Wartung unproblematisch ist. Zudem ist es eine zumindest in einer Ausgestaltung der Erfindung zu lösende Aufgabe, den Auswurf einer abgefeuerten Hülse oder auch einer nicht abgefeuerten Patrone zu einem definierten Zeitpunkt und/oder an einer definierten Position zwangsgesteuert auszulösen.

Erfindungsgemäß geschieht dies bei einem Mechanismus der eingangs definierten Art mit den im kennzeichnenden Teil des Anspruches 1 angegebenen Merkmalen; mit anderen Worten, es ist der Auswerferbolzen innerhalb des Verschlusskopfes parallel zur Richtung der Bewegung des Verschlusskopfes beweglich gelagert; er steht unter der Wirkung einer Bolzenfeder, die ihn vom Hülsenboden nach hinten weg drängt, er wirkt mit dem Gehäuseanschlag indirekt, nämlich über einen im Gleitstück (auch Verschlussträger genannt), in dem der Verschlusskopf beweglich geführt gelagert ist, drehbar gelagerten Auswerferhebel zusammen.

Durch diese Maßnahmen erreicht man, dass beim Rücklauf des Verschlusses samt seines Kopfes zuerst der eine Arm des Auswerfhebels (Auswerferschenkel) an den Gehäuseanschlag, auch Funktionskante genannt, eine Ausbildung als Funktionsnocke ist möglich, stößt, gegebenenfalls gegen die Wirkung einer Hebelfeder, verdreht wird, bis er an den Auswerferbolzen stößt und ihn mit hoher, stoßartiger Kraft, gegen die Wirkung der Bolzenfeder gegen den Hülsenboden stößt, wodurch er die Hülse vom Stoßboden abstößt. Da in dieser Position der Auswerferhebel aus der relativen Bewegungsbahn des Gehäuseanschlags (Funktionskante) gelangt, kann die Verschlusseinheit als Ganzes durch die Explosionsgase bzw. die Massenträgheit noch weiter nach hinten, in Richtung Endanschlag, bewegt werden, und es können so die Wege und die Massenkräfte des Verschlusses und Verschlusskopfes unabhängig von den Aktivierungslagen und den dabei auftretenden Kräften für den Hülsenauswurf bestimmt und festgelegt werden, was bisher nicht möglich war.

Die Federbelastung des Auswerferbolzens in Richtung seiner inaktiven Lage (Ruheposition), die allerdings nicht so weit zum Auswerferhebel hin liegen muss, dass er in (ständiger) Berührung mit ihm ist, sichert einerseits, dass beim Einschieben der nächsten Patrone der Auswerferbolzen keinesfalls aus dem Stoßboden des Verschlusskopfes ragt und das Einschieben beeinträchtigt. Durch den Abstand zum Auswerferhebel wird eine stoßartige und damit sehr hohe Kraftübertragung sichergestellt, durch die auch Hülsen, die fest am Stoßboden anhaften, zuverlässig abgelöst und ausgestoßen werden. Dazu trägt auch die Ausbildung des Auswerferhebels bei, durch dessen Existenz der Hebelarm vom Gehäuseanschlag zur Drehachse länger ist als der Hebelarm vom Kontakt mit dem Auswerferbolzen zur Drehachse, sodass zwar dessen Bewegungsweg kleiner, die dabei auftretenden Kräfte aber größer sind als die des Auswerferhebels am Gehäuseanschlag.

Bevorzugt kann eine Federbelastung mittels einer Auswerferfeder die Rückkehr des Auswerferhebels in die normale Bereitschaftsposition (Ruheposition) sichern, wenn der Verschluss und der Verschlusskopf durch die Schließfeder wieder nach vorne bewegt werden und dabei die Position erreicht haben, in der der Gehäuseanschlag (Funktionskante) die Verdrehung nicht mehr hindert. Eine derartige Auswerferfeder kann auch sicherstellen, dass der Auswerferbolzen unter der Wirkung seiner Bolzenfeder ebenfalls in die Bereitschaftslage zurückkehrt. Bevorzugt werden die beiden Federn als auf Druck arbeitende Schraubenfedern ausgebildet, was die höchste Lebensdauer bei Federn sichert.

Die Federn können beim Auswerferbolzen entweder mit entsprechenden Schultern an ihm und seiner Führung um ihn herum angeordnet sein, bevorzugt aber in einer parallel zur Führungsbohrung des Schlagbolzens liegenden Federkammer liegen, und auf zumindest eine Verdickung (oder auch einen Fortsatz oder Auswerferflügel) des Auswerfers wirken, die auch die beiden Endlagen des Auswerfers bestimmt. Gleichermaßen ist es günstig, wenn der Auswerferhebel einen Federarm so ausgebildet hat, dass dieser unter der Wirkung einer passend angeordneten Schraubenfeder, die als Kompressionsfeder arbeitet, steht. Die Anordnung und Ausbildung eines solchen Federarmes und der Führung und Halterung der Feder hängen vom Aufbau des Verschlusskopfes ab und können vom Fachmann in Kenntnis der Erfindung und der grundsätzlichen Auslegung der Waffe leicht konzipiert und bemaßt werden.

Durch diese erfindungsgemäßen Merkmale und deren Kombination kann man auch erreichen, dass der Auswerferbolzen über den größten Bereich seiner Länge in der Führungsausnehmung des Verschlusskopfes liegt und so bestmöglich gegen alle Arten biegender Belastung geschützt ist. Er kann daher für die axiale Belastung, die er naturgemäß erfährt, ohne Nachteile einzuhandeln, relativ robust gebaut werden, ohne zu voluminös zu werden. Zudem weist der Auswerferbolzen zumindest einseitig radiale flügelartig Fortsätze, auch Auswerferflügel genannt, auf, welche im Zusammenwirken mit einer dafür vorgesehenen Ausnehmung des Verschlusskopfes eine axiale Begrenzung der Bewegung darstellen. Auch ist es vorteilhaft, wenn der Auswerferbolzen an seinem hinteren Ende eine radiale Verbreiterung oder radiale Fortsätze bzw. Auswerferflügel aufweist, wodurch eine größere Auftrefffläche für den Auswerferhebel ausgebildet wird.

Der Auswerferhebel kann in Richtung seiner Drehachse massiv ausgebildet werden, es steht üblicherweise im Gleitstück genügend Raum dafür zur Verfügung, und es ist dabei zu bedenken dass die Hauptbeanspruchung trotz der Ausbildung als Drehhebel nur in dem Bereich auftritt, der zwischen dem Kontakt mit dem Gehäuseanschlag (Funktionskante) und dem Kontakt mit dem Auswerfer liegt. Es kommt dort an beiden Kontaktflächen zu einer drehend-gleitenden Bewegung. Der dazwischen liegende Teil des Auswurfhebels kann ohne Beeinträchtigung seiner Wirkungsweise oder ungebührlichen Platzbedarf in Umfangsrichtung so groß (dick) ausgebildet werden, dass die auftretenden Kräfte über einen ausreichend großen Querschnitt übertragen werden.

Der Kontakt zwischen dem Auswerferhebel und der in Längsrichtung parallel zur Verschlussbewegung, somit auch parallel zur Laufachse, liegenden Gehäusegleitfläche, die der Funktionskante oder auch der Funktionsnocke benachbart ist, kann durch entsprechende Abstimmung der Oberflächenhärten und einer abgerundeten Ausbildung des freien Endes des Auswerferhebels und/oder des Übergangs vom Gehäuseanschlag zur Gehäusegleitfläche nach einigen Versuchen so gestaltet werden, dass einerseits die Reibung zum Verzögern des Verschlusses und damit zur Herabsetzung der Kadenz bei automatischen Waffen beiträgt, andererseits eine Beschädigung durch die auftretende Reibung nicht zu besorgen ist. Auch wenn die Funktionskante dann eine Funktionsrundung ist, wird in der Folge und in den Ansprüchen von der Funktionskante gesprochen.

Die Erfindung wird im Folgenden anhand der Zeichnung näher erläutert dabei zeigt bzw. zeigen
die Fig. 1 eine modular aufgebaute Waffe mit ihren einzelnen Modulen,
die Fig. 2 eine Explosionsskizze der Verschlusseinheit,
die Figs. 3a-3c Varianten des Auswerferhebels,
die Figs 4a-4d die Abfolge der Bewegung des Verschlusskopfes,
die Figs. 5a-5c noch eine Variante des Auswerferhebels,
die Fig. 6 eine Variante der Funktionskante,
die Figs. 7a-7c das Gleitstück in seiner Gesamtheit in zwei Ansichten und einem Schnitt und
die Fig. 8a und 8b den Auswerfer in zwei Ansichten.

Wie aus **Fig. 1** rein schematisch in einer Art Schnitt durch die Waffenmittelebene 44, entsprechend der Zeichnungsebene, ersichtlich ist, weist eine modular aufgebaute Waffe beispielsweise einen Lauf 1, einen Gasantrieb 2, ein Obergehäuse, auch Upper 4 genannt, mit einem Trägermodul 5 und Führungen 6 für eine Verschlusseinheit 7 auf. Weiters weist sie einen Spannschieber 8, einen Vorderschaft 9, ein Untergehäuse, auch Lower 10 genannt, eine Magazinhalterung 11, eine Abzugseinheit 12, ein Griffstück 13, eine Verschlussfangvorrichtung 14, eine zentrale Systemverriegelung 15, ein Magazin 16 und einen Schaft 17 auf. Dies ist nur ein Beispiel für eine modular aufgebaute Waffe, bei der die Erfindung vorteilhaft eingesetzt werden kann. Andere Waffen können aus weniger oder mehr Modulen bestehen, oder aus anders zusammengefassten Modulen aufgebaut sein, wie es bereits bekannt ist, oder auch ohne jede Modularität.

Die **Fig. 2** zeigt in perspektivischer Ansicht ein Gleitstück 18 mit einem Verschlusskopf 19, der eine Ausnehmung 22 für einen erfindungsgemäßen Auswerfer 21, auch Auswerferbolzen genannt, und eine zentrale Bohrung für einen Schlagbolzen 25 aufweist. Der Auswerfer 21 weist zwei radial abstehende Auswerferflügel 23, die axialen Abstand voneinander aufweisen, auf, die einerseits seine Winkellage bestimmen, andererseits mit einer als Schraubenfeder ausgebildeten Auswerferfeder 24 zusammenwirken. Die Auswerferfeder 24 liegt mit ihrem dem Lauf zugewandten, vorderen, Ende an einer Rast in der Ausnehmung 22, mit ihrem anderen, hinteren Ende an einem der Auswerferflügel 23 und drängt ihn, und damit den Auswerfer 21, vom Stoßboden 42 (Fig. 4d) des Verschlusskopfes 19 weg nach hinten, in seine Ruheposition. Dabei können passende Federteller vorgesehen sein, und es kann, wie dargestellt, der Schlagbolzen 25 in der Seele der Auswerferfeder angeordnet sein, wodurch eine dynamische Stabilisierung derselben erreicht wird.

Die Auswerferflügel 23 und die mit ihnen zusammenwirkenden Stoßflächen der Ausnehmungen 22 im Verschlusskopf 19 sind geometrisch so mit der Auswerferfeder 24 abgestimmt, dass die axialen Endlagen des Auswerfers nicht über die Feder bestimmt werden, deren dynamische Belastung somit begrenzt bleibt. In der Ruheposition ragt der Auswerfer 21 mit seinem hinteren Ende axial aus dem Verschlusskopf 19 und bildet eine Stoßfläche 43 aus, diese liegt, wie weiter unten näher erläutert, im Bewegungsweg eines Auswerferhebels 28.

Angedeutet sind in Fig. 2 weiters, rein schematisch, eine Schließfedereinheit 26, die nach erfolgtem Rücklauf des Gleitstücks 18 dieses wieder in seine vordere, schussbereite Position bringt, und das Obergehäuse, der Upper 4, als prismatisches Profil symbolisch dargestellt, mit Führungen 6 für das Gleitstück 18, dort ebenfalls rein schematisch, weil nicht zur Erfindung gehörig, durch seitliche, nutenförmige Ausnehmungen (Schlitze) angedeutet. Eine Schlagbolzensicherung 27, wie aus dem Stand der Technik bekannt, ist ebenfalls vorgesehen.

Die Figs. 3a-3c zeigen drei Varianten eines erfindungsgemäßen Auswerferhebels 28 in seiner Ruheposition: In allen Fällen ist er derart im Gleitstück 18 montiert, dass er in seiner Ruheposition eine zur Laufachse 38 im Wesentlichen rechtwinkelig verlaufende Position einnimmt und um eine Drehachse 32, die normal zur Waffenmittelebene 44 verläuft, zwischen zwei Endpositionen schwenk- bzw. rotierbar gelagert ist. Ein Anschlag 33 am Auswerferhebel 28 definiert in Verbindung mit einer Gegenfläche 40 am Gleitstück 18 die erste dieser Positionen, die Ruheposition. In der Darstellung der Figs 3a-3c entspricht dies der Verhinderung jeder weiteren Verdrehung des Auswerferhebels 28 gegen den Uhrzeigersinn.

Die zweite Endposition des Auswerferhebels 28, Arbeitsposition genannt, ist dann erreicht, wenn er mit einer Auswerferfläche 39 auf seiner vorderen, zum Verschlusskopf 19 gerichteten Seite, eine Stoßfläche 43 an der dem Verschlusskopf 19 abgewandten Rückseite am Ende des Auswerfers 21 trifft und diesen bis zu seinem Anschlag in die vorderste Position gebracht hat (Fig. 4d).

Das Verbleiben des Auswerferhebels 28 in der Ruheposition kann, muss aber nicht, durch eine, zumindest ein Federelement umfassende, Rückstellvorrichtung 31 gesichert sein, wie weiter unten erläutert ist.

In Fig. 3a ist der Auswerferhebel einschenkelig mit dem Schenkel 29 ausgebildet, dessen Auswerferfläche 39 kann bombiert gestaltet sein, was bei der gleitend-rollenden Kontaktierung mit der Stoßfläche 43 vorteilhaft ist, die durch die Bombierung erhöhte Hertzsche Pressung kann durch Oberflächenhärtung gut beherrscht werden. Der Anschlag zur Verhinderung der weiteren Verdrehung des Auswerferhebels 28 wird durch die Geometrie des Auswerfers 21 und dessen Bewegungsbegrenzung im Verschlusskopf durch die Auswerferflügel 23 gebildet.

Bei Fig. 3b ist der Auswerferhebel 28 zusätzlich zum Schenkel 29 mit einem Hebelarm 30 versehen, der im dargestellten Ausführungsbeispiel dem Schenkel gegenüberliegt und mit einem Vorsprung bzw. Anschlag 33 an einer Stirnfläche 40 des Gleitstücks 18 anliegt. Der Anschlag 33 kann auch durch den Hebelarm 30 selber gebildet werden, welcher bspw. eine auf die Stirnfläche 40 abgestimmte Ausnehmung oder auch Abflachung aufweist. Die Stirnfläche 40 ist dabei in Richtung der Laufachse 38 derart angeordnet, dass der Hebelarm 30 geringfügig, also wenige Grad, bevorzugt 5 bis 30°, relativ zu einer Normalen auf die Laufachse 38 nach vorne ausgelenkt werden kann bevor der Anschlag 33 an der Stirnfläche 40 anschlägt. Eine derartige Anordnung der Stirnfläche 40 kann ein "Überschwingen" und somit ein mögliches Blockieren des Auswerferhebels 28 des Gleitstücks 18 beim Rücklauf vermeiden.

Die in **Fig. 3c** dargestellte Variante sieht eine Rückstellvorrichtung 31 für den Auswerferhebel 28 vor, bei der die Stirnfläche 40 nicht fest am Gleitstück 18 angeordnet ist, sondern gegen die Kraft eines Federelements ausweichen kann. Beim Aufprall auf die Funktionskante (Fig. 4) wird der Auswerferhebel 28 von der Rückstellvorrichtung 31 weg (in der Fig. 3c im Uhrzeigersinn) - also nach "hinten" - ausgelenkt. Sobald jedoch der Auswurfvorgang abgeschlossen ist und der Auswerfer 21 wieder von der Auswerferfeder 24 in seine Ruheposition zurückbewegt wird, kann ein "Überschwingen" - also eine zu große Auslenkung des Schenkels 29 bzw. des Auswerferhebels 28 nach hinten vermieden und die Bewegung abgefedert werden. Dargestellt ist die Anordnung der Feder als Druckfeder, die auf den Arm 30 in beschriebener Weise wirkt. Wenn es die Platzverhältnisse zulassen, kann statt dieser Druckfeder eine auf den Schenkel 29 wirkende Zugfeder vorgesehen werden, oder eine um die Drehachse 32 herum angeordnete Drehfeder, was nur geringen Platz, noch dazu an günstiger Stelle im Gleitstück 18, benötigt. Entscheidend ist die Wirkweise, wonach ein Blockieren des Auswerferhebels 28 an der Funktionskante 35 beim Zurücklaufen des Gleitstücks 18 effizient vermieden werden kann.

In allen Fällen ist der Auswerferhebel 28 so ausgebildet, dass sein Schenkel 29 eine Länge aufweist, bei der, wenn er sich in der Ruheposition befindet, seine Bewegungsbahn bei der Bewegung mit dem Gleitstück 18 mit einer im Untergehäuse, Lower 10, angeordneten oder dort mit ihm verbundenen Funktionskante 35 oder Funktionsnocke 35' kollidiert. Ein geringfügige Auslenkung des Schenkels 29 um einige Grad abweichend von der Normalen auf die Laufachse 38 nach hinten ist somit möglich, jedoch ist es vorteilhaft ein "Überschwingen" bzw. eine zu große Auslenkung des Schenkels 29 nach hinten zu vermeiden, indem beispielsweise ein Anschlag entsprechend der Beschreibung von Fig. 3b oder Fig. 3c verwendet wird, wodurch ein Blockieren des Gleitstücks 18 an der Funktionskante 35 vermieden werden kann.

Diese Funktionskante 35, in den **Figs. 4a-4d** dargestellt, hat in einem Schnitt parallel zur Waffenmittelebene die Form einer Stufe oder Ecke mit einer normal zur Laufachse 38 verlaufenden Anschlagfläche und einer parallel zur Laufachse verlaufenden Gleitfläche, wie aus den Figs 4a-4d gut zu erkennen ist. Dabei ist zur klaren Darstellung der Auswurf einer Patrone (das wäre bei einem Zündversagen und händischer Bewegung des Gleitstückes der Fall) und nicht der Auswurf einer Hülse gezeigt.

Die Funktionsnocke 35', **Fig. 6****,** ist im Lower 10 zwischen zwei Endlagen drehbar gelagert und besitzt ebenfalls eine Anschlagfläche und eine Gleitfläche, durch die eine Funktionskante gebildet wird. Die Gleitfläche verläuft dabei, im Schnitt parallel zur Waffenmittelebene 44 gesehen, von der Anschlagfläche an schräg von der Laufachse weg, bis zu einem Abstand, der nicht mehr in die Bewegungsbahn des Auswerferhebels in seiner Ruhelage ragt. Die Nocke 35' wird durch eine Feder mit ihrer Funktionskante in die Bewegungsbahn des Schenkels 29 gedrängt und verdreht ihn bzw. den Auswerferhebel 28 völlig analog zur Funktionskante. Der Bereich des Lowers 10 hinter der Funktionsnocke ist so ausgebildet, dass es zu keinem Kontakt zwischen dem Auswerferhebel 28 und dem Lower 10 kommt. Die geringe Verdrehung der Nocke unter der Wirkung des vorlaufenden Auswerferhebels bringt keine merkliche axiale Lagenveränderung der Anschlagfläche der Nocke mit sich, es ist diese somit als waffenfest anzusehen.

Der Auswerferhebel gelangt so, gegebenenfalls unter der Wirkung seiner Rückstellvorrichtung 31, in die Ruhelage. Bei der Vorholbewegung des Gleitstückes 18 unter der Wirkung der Schließfeder der Schließfedereinheit 26 kann die Nocke beim Auftreffen des in Ruhelage befindlichen Auswerferhebels 28 gegen die Kraft der Nockenfeder ausweichen. Diese Variante ermöglicht es einerseits, eine mechanisch günstige große Überdeckung von Schenkel und Nocke zu schaffen, andererseits das Gleiten des Schenkels an der Gleitfläche hinter der Nocke zu vermeiden, was günstig ist, wenn eine hohe Kadenz erreicht werden soll.

Diese Kollision zwischen Schenkel 29 und Funktionskante 35 oder Funktionsnocke 35' erfolgt in der sogenannten "Arbeitsposition" der einzelnen Bestandteile als heftiger Stoß, durch den der Auswerferhebel, gegebenenfalls gegen die Wirkung der Rückstellvorrichtung 31, um seine Drehachse 32 verdreht wird (in Fig. 3 im Uhrzeigersinn), dabei mit seiner Auswerferfläche 39 gegen die Stirnfläche 40 des Auswerfers 21 stößt, diesen gegen die Kraft der Auswerferfeder 24 in Richtung zur auszuwerfenden Hülse hin verschiebt, sodass er mit seiner Spitze durch den Stoßboden austritt und die Hülse 37 auswirft, bis einer der Auswerferflügel 23 eine weitere Relativbewegung zwischen Auswerfer 21 und Verschlusskopf 19 verhindert und sich Auswerfer, Verschlusskopf und Gleitstück 18 gemeinsam nach hinten bewegen.

Die Rückstellvorrichtung hat die Aufgabe das "Überschwingen" des Auswerferhebels zu begrenzen. Die 1. Kraftkomponente wirkt durch die Auswerferfeder (24) auf den Schenkel (29). Um zu verhindern, dass der Schenkel (29) zu weit nach hinten ausgelenkt wird, wirkt eine 2. Kraftkomponente durch die Rückstelleinheit (31) wobei der Schenkel in Fig.3c durch die Kraft auf den Anschlag (33) richtig positioniert wird. Alternativ zu einer 2. Kraft kann ein mechanischer Anschlag (40) in Fig.3b) oder auch Fig.5 dienen.

Dabei ist der Schenkel 29 des Auswerferhebels 28 schlussendlich in einer Winkellage am Gleitstück 18 positioniert, das bei Vorsehen einer Funktionskante 35 von der Lage der Gleitfläche 45 und der Form und Größe des Schenkels 29 abhängt, Auswurflage genannt. Der Auswerferflügel 23 bestimmt beim Anliegen am Ende seiner zugeordneten Ausnehmung die "absolute" Endlage des Auswerfers und damit des anliegenden Auswerferhebels. Dessen Endlage muss aus Toleranzgründen weiter verdreht sein, als beim Gleiten an der Gleitfläche, sonst spießt es. Diese Auswurflage ist zumindest soweit von der Ruhelage entfernt, wie die Gleitlage, die durch die Gleitfläche gegeben ist, wird somit üblicherweise nur kurz erreicht. Beim Vorsehen einer Funktionsnocke 35', bei der der Schenkel 29 in seine Ruhelage zurückkehrt, ohne eine Gleitfläche zu kontaktieren, wird die Auswurflage jedenfalls nur kurz eingenommen.

Beim Erreichen der Arbeitsposition kann erfindungsgemäß das Gleitstück 18 aufgrund seiner kinetischen Energie und gegebenenfalls noch wirkender Treibgase in Richtung seines Endanschlages weiterlaufen, wobei bei einer Funktionskante 35 durch die Vorspannung der Bolzenfeder der Auswerfer 21 und dadurch der Auswerferhebel 28 in Richtung auf seine Ruheposition gedrängt wird, er an der Gleitfläche anliegt und so eine Reibkraft aufgebracht werden kann.

Die erfindungsgemäße Ausführungsform des Auswerfermechanismus führt zu einer zwangsgesteuerten Auslösung des Hülsen- bzw. Patronenauswurfs bei Erreichen der Funktionskante 35, der Weg des Auswerfers 21 selbst ist dabei, je nach gewünschter Genauigkeit, zu berücksichtigen oder auch nicht; also zu einem definierten Zeitpunkt und/oder an einer definierten Position. Zudem wird in einer Variante durch die Reibung zwischen dem Auswerferhebel 28, genauer gesagt dessen Schenkel 29, und der im Untergehäuse 10 angeordneten Gleitfläche 45 der Funktionskante 35 oder Funktionsnocke 35' die Rücklaufgeschwindigkeit der Verschlusseinheit 7 reduziert, wodurch u. a. die Schusskadenz bei der Abgabe von Feuerstößen oder im Dauerfeuerbetrieb beeinflusst, insbesondere reduziert, werden kann.

Der Auswerferhebel 28 weist im Bereich seiner Drehachse 32 zumindest einen ersten Fortsatz 48 auf, welcher zur Lagerung in einer korrespondierenden Aufnahme des Gleitstücks 18 vorgesehen ist. Dieser erste Fortsatz 48 kann bevorzugt bolzenförmig ausgebildet sein, wobei in Radialrichtung um die Drehachse 32 herum ein Vorsprung zumindest teilweise in Umfangsrichtung ausgebildet sein kann, wie dies in Fig. 5 in Zusammenschau mit Fig. 2gut zu sehen ist: Der erste Fortsatz 48 oder auch der Vorsprung am Fortsatz können derart abgeplattet sein, damit bei einer Verdrehung in die Arbeitsposition der Auswerferhebel 28 in das Gleitstück 18 eingeführt bzw. daraus entnommen werden können.

Eine mögliche derartige Form dieses ersten Fortsatzes 48 mit einem Vorsprung, wird besonders gut aus der Schrägansicht in Fig. 5c deutlich. Bei diesem Ausführungsbeispiel ist eine Abplattung am ersten Fortsatz und/oder einen nicht vollumfänglich ausgebildeten Vorsprung vorgesehen. Eine derartige Abplattung bzw. ein derartig ausgebildeter Vorsprung kann gleichzeitig als Anschlag 33 dienen, welcher mit einer Stirnfläche 40 des Gleitstückes 18 zusammenwirkt (Fig. 5a), analog zur Wirkungsweise der Ausführungsform mit einem Hebelarm 30 wie anhand der Fig. 3 beschrieben.

Durch geeignete Ausbildung des ersten Fortsatzes 48 und/oder eines Vorsprungs wird der Auswerferhebel 28 bei Aktivierung und Drehbewegung in Richtung seiner Arbeitsposition zusätzlich in Richtung der Drehachse 32 am Gleitstück 18 geführt bzw. abgestützt und ein Verwinden oder eine Schräglage des Auswerferhebels 28 kann effizient vermieden werden. Dies begünstigt die sichere Auslösung des Auswerfens und zudem werden die auf den Auswerferhebel 28 wirkenden Kräfte gut in das Gleitstück 18 übertragen. Ferner kann die Dauerfestigkeit des Auswerferhebels 28 erhöht werden, da eine Biegebeanspruchung im Drehpunkt, also um die Drehachse 32, reduziert wird. Überdies kann der Auswerferhebel 28 bevorzugt einteilig, also z.B. als Frästeil oder auch Metallspritzgussteil (metal injection molding = MIM), ausgebildet sein, wodurch die Anzahl an Bauteilen für die Verschlusseinheit 7 gering bleiben kann und dennoch eine gute Zerlegbarkeit und Instandhaltung/Reinigung ermöglicht wird.

Besonders bevorzugt ist eine Ausbildungsform des Auswerferhebels 28, welcher bezüglich der Drehachse 32 und entlang dieser zwei gegenüberliegende radiale Fortsätze 48, 49, wie in Fig. 5c dargestellt, aufweist. Es ist dabei vorteilhaft, wenn der zweite Fortsatz 49 eine Länge aufweist, dass er zumindest zeitweilig einen Überstand über die Schlagbolzensicherung 27 **(****Figs. 7a-7c****)** gewährleistet. Ein Vorsprung, analog zum zuvor beschriebenen ersten Fortsatz 48, kann unter Umständen vorgesehen sein, ist jedoch für die nachstehend erläuterten Vorteile nicht zwingend erforderlich.

Durch den zweiten Fortsatz 49 am Auswerferhebel 28 kann ein besonders einfacher Zusammenbau der Verschlusseinheit 7 ermöglicht werden, wie aus Fig. 5c in Zusammenschau mit Figs. 7a-7c direkt ersichtlich ist: Da der Auswerferhebel 28 lediglich in die dafür vorgesehene Ausnehmung am Gleitstück eingelegt werden muss und die Verlustsicherung mittels der die im Gleitstück 18 aufgenommenen Schlagbolzensicherung 27 erfolgt, kann der Einbau auf einfachste Weise erfolgen. Darüber hinaus kann der zweite Fortsatz 49 als Mitnehmer für die Schließfedereinheit 26 verwendet werden, wodurch eine gleichzeitige und sehr einfache Entnahme des Verschlusses 7 samt Schließfeder 26 aus dem Upper 4 ermöglicht wird.

Die Schlagbolzensicherung 27 ist üblicherweise federgelagert und wird normalerweise nur durch den Hammer bei der Schussabgabe lateral ausgelenkt. Beim Einführen bzw. Einsetzen des Auswerferhebels 28 wird die Schlagbolzensicherung 27 manuell zur Seite ausgelenkt, wodurch der zweite Fortsatz 49 des Auswerferhebels 28 ungehindert an der Schlagbolzensicherung 27 vorbeibewegt werden kann und der Auswerferhebel 28 in die dafür vorgesehene Ausnehmung des Gleitstücks 18 eingesetzt werden kann. Auf die beschriebene Weise kann auf zusätzliche Sicherungselemente des Auswerferhebels 28, wie etwa Pins, Schrauben oder dergleichen verzichtet werden. Der Auswerferhebel 28 ist im Betrieb durch die Schlagbolzensicherung 27 an einer Relativbewegung - außer der vorgesehenen Rotation - zusätzlich gehindert, wodurch eine stabile Führung und zeitgleich eine Verlustsicherung ermöglicht wird.

Um eine betriebssichere Bewegung des Gleitstücks 18 in Richtung Endposition zu gewährleisten hat es sich als vorteilhaft erwiesen, dass der Auswerferhebel 28 nicht über seine Ruheposition nach hinten ausgelenkbar ist, da es ansonsten zu einer Blockade des Schenkels 29 mit der Funktionskante 35 bzw. Funktionsnocke 35' kommen kann. Im folgenden Abschnitt werden mehrere Möglichkeiten offenbart, welche dem Fachmann als Anregung dienen sollen und eine nicht abschließende Aufzählung von Ausführungsformen darstellen.

In einer relativ einfachen Ausführungsform kann der bolzenförmig ausgebildete Vorsprung des ersten Fortsatzes 48, oder auch der gesamte Fortsatz des Auswerferhebels 28 einen Anschlag 33 aufweisen. Ein derartiger Anschlag 33 kann z.B. als kulissenförmig oder halbkreisförmig ausgebildeter Vorsprung ausgebildet sein um mit einem korrespondierenden Anschlag 33 am Gleitstück 18 zusammenzuwirken. (siehe Figs. 5a-5c)

Ein derartiger Anschlag 33 am Gleitstück 18 und am Fortsatz ist relativ einfach herstellbar und reduziert die erforderliche Anzahl an Bauteilen bei gleichbleibend hoher Sicherheit.

In einer weiteren bevorzugten Ausführungsform kann der Auswerferhebel 28 einen zweiten Hebelarm 30 aufweisen, welcher von der Drehachse 32 im Wesentlichen dem Schenkel 29 gegenüberliegend ausgebildet ist. (siehe Fig.3b) Hierbei ist ein Anschlag 33 am zweiten Hebelarm 30 vorzusehen, welcher mit dem Gleitstück 18 zusammenwirkt und die Rotation des Schenkels 29 nach hinten begrenzt.

In einer weiteren bevorzugten Ausführungsform kann der Auswerferhebel 28 unter der Wirkung eines Federelements (Teil der Rückstellvorrichtung 31) stehen, die ihn in die Richtung der inaktiven Position, also der Ruheposition, drängt. (Fig.3c)

Hierdurch wird besonders gut gewährleistet dass beim Erreichen der Funktionskante 35 oder auch Funktionsnocke beim Rücklauf des Gleitstücks 18 in Richtung Endposition der Auswerferhebel 28 in einer vorgebbaren Ruheposition steht.

In einigen Fällen kann es auch vorteilhaft sein, wenn die Funktionskante 35 oder auch eine Funktionsnocke des Untergehäuses 10 zumindest teilweise beweglich ausgebildet ist, wobei sie beim Betätigen des Auswerferhebels 28 in der Rücklaufbewegung des Gleitstücks 18 starr gegenüber dem Auswerferhebel 28 wirkt und in der Vorwärtsbewegung nach unten wegkippen oder -rotieren kann. (Fig.6)

Diese Maßnahme hat den Vorteil, dass ein sicheres Auslösen des Auswerfermechanismus von etwaigen Reibungsverlusten durch den Auswerferhebel 28 am Untergehäuse 10 entkoppelt werden kann.

Den **Figs. 7a-7c** ist auch gut zu entnehmen, wie der Auswerfer 21 samt seiner Auswerferfeder 24 im Gleitstück 18 vorteilhaft untergebracht und geführt werden kann: Die Fig. 7a zeigt in seitlicher Ansicht die Auswerferflügel 23, die etwa in der Mitte der Längserstreckung und am hinteren Ende vorgesehen sind. Diese wirken mit Auswerferausnehmungen 22 am Geleitstück 18 zusammen, im abgebildeten Ausführungsbeispiel ist die hintere Ausnehmung zu einer Freistellung verkümmert.

Eine Auswerferfeder 24 ist koaxial außerhalb der Schlagbolzenfeder 25 vorgesehen, siehe Fig. 7c in Zusammenschau mit Fig. 2. In diese Auswerferfeder 24 kann beidseits je ein Federteller 47 mit einer Hülse eingesteckt sein, sodass die beiden Hülsen zueinander gerichtet sind. Der äußere Durchmesser der Hülsen ist kleiner als der Innendurchmesser der Auswerferfeder 24, der innere Durchmesser der Hülsen ist größer als der Außendurchmesser der Schlagbolzenfeder. Die Länge der Hülsen insgesamt ist nach oben so begrenzt, dass beim Komprimieren der Feder im Zuge der Auswurfbewegung des Auswerfers 21 diese Bewegung nicht behindert wird.

Der Auswerfer 21 wirkt mittels einer Verdickung 46 an seiner Rückseite mit einem an der Auswerferfeder 24 angeordneten Federteller 47 zusammen und wird so nach hinten, in seine Ruhelage gedrängt, die wiederum durch Auswerferausnehmungen 22 am Geleitstück 18 in Verbindung mit den Auswerferflügeln 23 bestimmt ist. Durch entsprechende Wahl der axialen Erstreckung der genannten Elemente kann man eine Vorspannung der Auswerferfeder 24 erreichen oder auch nicht, ganz nach den Bedürfnissen.

Bevorzugt sind die beiden Federteller 47 identisch, sodass es sowohl beim Zusammenbau als auch beim Einsetzen nicht notwendig ist, auf eine Orientierung zu achten (Fig. 2, Bezugszeichen 24). Wenn die Hülsen in unmittelbarer Nachbarschaft zum Teller einen größeren Durchmesser aufweisen, ist es möglich, sie durch Klemmung unverlierbar auf der Feder 24 zu montieren.

Die Figs. 7a-7b zeigen auch die Steuerzapfen 20 hinter dem Verschlusskopf 19, die durch Steuerkurven 34 im Gleitstück 18 die Winkellage des Verschlusskopfes bestimmen.

Die **Fig. 8** zeigt in zwei Ansichten den Auswerfer 21 in vergrößertem Maßstab, so sind die Auswerferflügel 23 gut zu erkennen, welche normal zur Längserstreckung des Auswerfers 21 seitlich ausgebildet sind.. Im axial mittleren Bereich sind zwei der Auswerferflügel (23) einander gegenüberliegend angeordnet. Diese Auswerferflügel 23 sind dazu vorgesehen, um beim Auflaufen auf das Ende der zugehörigen Ausnehmung 22 möglichst kein Moment in den Auswerfer 21 einzubringen und ihn so leicht und doch stabil bauen zu können. In der dargestellten Ausführungsform ist ein weiterer, hinterer Fortsatz bzw. Auswerferflügel 23 zu erkennen, welcher der Stoßfläche 43 unmittelbar benachbart angeordnet ist. Auf diese Stoßfläche 43 trifft, wie Fig. 7a zeigt, der Auswerferhebel 28 mit voller Wucht. Durch die massive Ausbildung des hinteren Endes des Auswerfers 21 und die weitere zugehörige Anschlagfläche am Gleitstück (ohne Bezugszeichen) wird die axiale Belastung begrenzt.

Zusammenfassend kann man somit feststellen, dass die Erfindung folgendes umfasst:
Eine Waffe mit Hülsenauswurf, insbesondere Karabiner, mit einem Lauf 1 mit einer Laufachse 38 einem parallel zur Laufachse 38 beweglichen Gleitstück 18 mit einem Verschlusskopf 19, das in schussbereiter Position mit dem Lauf 1 eine Kammer für eine Patrone, insbesondere einen Stoßboden 42, bildet, mit einem im Verschlusskopf 19 parallel zur Laufachse 38 beweglichen Auswerfer 21, der zwischen einer Ruheposition, in der er mit seinem vorderen Ende nicht über den Stoßboden 42 vorsteht, mit seinem hinteren Ende aus dem Gleitstück 18 ragt, und einer Auswurfposition, in der er mit seinem vorderen Ende über den Stoßboden 42 vorsteht, beweglich ist, mit einer Auswerferfeder 24, die den Auswerfer 21 in die Ruheposition drängt, mit einer in Richtung der Laufachse 38 waffenfesten Funktionskante 35 die beim Rücklauf des Gleitstückes 18 nach Abfeuern eines Schusses den Auswerfer 21 in seine Auswurfposition drängt, dadurch gekennzeichnet, dass am Gleitstück 18 ein Auswerferhebel 28 um eine bevorzugt normal zur Waffenmittelebene 44 verlaufende Drehachse 32 zwischen einer Ruhelage und einer Auswurflage verdrehbar angeordnet ist, dass der Auswurfhebel einen Schenkel 29 aufweist, der in der Ruhelage des Auswerferhebels 28 in der Bahn der Relativbewegung der Funktionskante 35 liegt, dass der Auswerferhebel eine Auswerferfläche 39 aufweist, die bei Verdrehung von der Ruhelage zur Auswurflage an eine Stoßfläche 43 des Auswerfers 21 stößt und ihn in die Auswurfposition drängt.

Vorteilhafte Weiterbildungen und Varianten sind beispielsweise die Folgenden:
Eine Ausgestaltung ist dadurch gekennzeichnet, dass der Auswerferhebel 28 zumindest einen ersten Fortsatz 48 entlang seiner Drehachse 32 mit einem zumindest teilweise in Umfangsrichtung ausgebildeten, gegenüber dem Durchmesser des ersten Fortsatzes 48 in Radialrichtung quer zur Drehachse 32 überstehenden Vorsprung aufweist.

Eine weitere Fortbildung ist dadurch gekennzeichnet, dass der Auswerferhebel 28 im Bereich der Drehachse 32, bevorzugt am ersten Fortsatz 48, eine Abflachung und/oder einen nichtvollumfänglich ausgebildeten Vorsprung aufweist.

In einer Variante ist vorgesehen, dass der Auswerferhebel 28 einen Anschlag 33, welcher zum Zusammenwirken mit einer Stirnfläche 40 des Gleitstücks 18 derart ausgebildet ist, dass ein Überschwingen des Auswerferhebels 28 nach hinten vermieden wird, aufweist.

Eine andere Ausgestaltung ist dadurch gekennzeichnet, dass der Auswerferhebel 28 einen Hebelarm 30 aufweist, welcher einen Anschlag 33 umfasst

In einer Variante ist vorgesehen, dass der Hebelarm 30 diametral zum Schenkel 29 verläuft.

Eine Ausgestaltung ist dadurch gekennzeichnet, dass das Gleitstück 18 eine, zumindest ein Federelement umfassende; Rückstellvorrichtung 31 aufweist.

Eine Variante ist dadurch gekennzeichnet, dass das Federelement der Rückstellvorrichtung 31 eine Druckfeder ist.

Eine Weiterbildung ist dadurch gekennzeichnet, dass der Auswerferhebel 28 einen zweiten Fortsatz 49 aufweist, welcher fluchtend mit dem ersten Fortsatz 48 ist.

Eine weitere Ausgestaltung ist dadurch gekennzeichnet, dass der zweite Fortsatz 49 eine Länge in Richtung der Drehachse 32 aufweist, mit der er in der Ruheposition der Waffe eine Schlagbolzensicherung 27 zumindest teilweise überragt und bei manueller Auslenkung der Schlagbolzensicherung 27 den Auswerferhebel 28 freigibt.

Eine andere Ausgestaltung ist dadurch gekennzeichnet, dass die Funktionskante 35 beweglich, bevorzugt um eine waffenfeste Achse verdrehbar, gelagert ist.

Dies ist vorteilhaft dadurch gekennzeichnet, dass die waffenfeste Achse normal zur Waffenmittelebene 44 verläuft.

Eine Variante ist dadurch gekennzeichnet, dass die Funktionskante 35 an einer Funktionsnocke ausgebildet ist.

Vorteilhafterweise ist die Waffe dadurch gekennzeichnet, dass die waffenfeste Achse, in Laufrichtung gesehen, hinter der Funktionskante 35 angeordnet ist.

Bevorzugt wird die Waffe auch dadurch gekennzeichnet, dass die Auswerferfeder 24 zumindest einen Federteller 47 aufweist.

Eine Weiterbildung ist dadurch gekennzeichnet, dass die Auswerferfeder 24 zwei gleichförmige Federteller 47 aufweist.

Eine wieder andere Ausgestaltung ist dadurch gekennzeichnet, dass der Auswerfer 21 einen Querschnitt mit flacher Form aufweist und zumindest einen, quer zur Längserstreckung des Auswerfers 21 abstehenden, Auswerferflügel 23 aufweist.

Eine Weiterbildung ist dadurch gekennzeichnet, dass der bzw. die Auswerferflügel 23 bezüglich der flachen Form des Auswerfers 21 aus der so gebildeten Ebene heraus gekrümmt ausgebildet ist/sind.

Eine Ausgestaltung ist dadurch gekennzeichnet, dass der Auswerfer 21 zumindest zwei Auswerferflügel 23, einander gegenüberliegend bezüglich der Längserstreckung des Auswerfers, vorgesehen sind. (Fig. 2)

Eine Fortbildung ist dadurch gekennzeichnet, dass der Auswerfer 21 in seinem hinteren, dem Auswerferhebel 28 zugewandten Bereich der Stoßfläche 43 eine, als zusätzlicher Auswerferflügel 23 ausgebildete, Verbreiterung aufweist. (Fig. 8)

In extremer Verkürzung kann man sagen, die Erfindung betrifft eine Waffe mit Hülsenauswurf, insbesondere Karabiner, mit einem Lauf 1 mit einem beweglichen Gleitstück 18 mit einem Verschlusskopf 19, mit einem Stoßboden 42, mit einem beweglichen Auswerfer 21 und mit einer in Richtung der Laufachse 38 waffenfesten Funktionskante 35 die beim Rücklauf des Gleitstückes 18 nach Abfeuern eines Schusses den Auswerfer 21 in seine Auswurfposition drängt. Zur Schaffung eines stets gleichmäßig erfolgenden Auswurfes ist am Gleitstück 18 ein Auswerferhebel 28 um eine normal zur Waffenmittelebene 44 verlaufende Drehachse 32 verdrehbar angeordnet, der bei der Rückwärtsbewegung des Gleitstückes 18 an die Funktionskante 35 stößt und dabei verdreht wird, sodass er an eine Stoßfläche 43 des Auswerfers 21 stößt und ihn in die Auswurfposition drängt.

Die Erfindung ist nicht auf die dargestellten und beschriebenen Ausführungsbeispiele beschränkt, sondern kann verschiedentlich abgewandelt und an die jeweils vorgegebenen Randbedingungen angepasst werden. Insbesondere können die einzelnen Ausbildungen des Auswerferhebels 28 frei mit den einzelnen Ausbildungen des Auswerfers 21 und/oder den einzelnen Ausbildungen der Funktionskante-Funktionsnocke 35 kombiniert werden.

In der Beschreibung und den Ansprüchen werden die Begriffe "vorne", "hinten", "oben", "unten" und so weiter in der landläufigen Form und unter Bezugnahme auf den Gegenstand in seiner üblichen Gebrauchslage, gebraucht. Das heißt, dass bei einer Waffe die Mündung des Laufes "vorne" ist, dass der Verschluss bzw. Schlitten durch die Explosionsgase nach "hinten" bewegt wird, etc.. Quer zu einer Richtung meint im Wesentlichen eine um 90° dazu gedrehte Richtung.

Es soll noch darauf hingewiesen werden, dass in der Beschreibung und den Ansprüchen Angaben wie "unterer Bereich" eines Gehänges, Reaktors, Filters, Bauwerks, oder einer Vorrichtung oder, ganz allgemein, eines Gegenstandes, die untere Hälfte und insbesondere das untere Viertel der Gesamthöhe bedeutet, "unterster Bereich" das unterste Viertel und insbesondere einen noch kleineren Teil; während "mittlerer Bereich" das mittlere Drittel der Gesamthöhe (Breite - Länge) meint. All diese Angaben haben ihre landläufige Bedeutung, angewandt auf die bestimmungsgemäße Position des betrachteten Gegenstandes; das Gleiche gilt natürlich für "vorne" und "hinten" .

In der Beschreibung und den Ansprüchen bedeutet "im Wesentlichen" eine Abweichung von bis zu 10 % des angegebenen Wertes, wenn es physikalisch möglich ist, sowohl nach unten als auch nach oben, ansonsten nur in die sinnvolle Richtung, bei Gradangaben (Winkel und Temperatur) sind damit ± 10° gemeint.

Alle Mengenangaben und Anteilsangaben, insbesondere solche zur Abgrenzung der Erfindung, soweit sie nicht die konkreten Beispiele betreffen, sind mit ± 10 % Toleranz zu verstehen, somit beispielsweise: 11 % bedeutet: von 9,9 % bis 12,1 %. Bei Bezeichnungen wie bei: "ein Lösungsmittel" ist das Wort "ein" nicht als Zahlwort, sondern als unbestimmter Artikel oder als Fürwort anzusehen, wenn nicht aus dem Zusammenhang etwas anderes hervorgeht.

Der Begriff: "Kombination" bzw. "Kombinationen" steht, soferne nichts anderes angegeben, für alle Arten von Kombinationen, ausgehend von zwei der betreffenden Bestandteile bis zu einer Vielzahl oder aller derartiger Bestandteile, der Begriff: "enthaltend" steht auch für "bestehend aus".

Die in den einzelnen Ausgestaltungen und Beispielen angegebenen Merkmale und Varianten können mit denen der anderen Beispiele und Ausgestaltungen frei kombiniert und insbesondere zur Kennzeichnung der Erfindung in den Ansprüchen ohne zwangläufige Mitnahme der anderen Details der jeweiligen Ausgestaltung bzw. des jeweiligen Beispiels verwendet werden.

**Bezugszeichenliste:**

| | | | |
|---|---|---|---|
| 1 | Lauf | 26 | Schließfedereinheit |
| 2 | Gasantrieb | 27 | Schlagbolzensicherung |
| 3 | Verriegelungshülse | 28 | Auswerferhebel |
| 4 | Obergehäuse bzw. Upper | 29 | Schenkel |
| 5 | Trägermodul | 30 | Hebelarm |
| 6 | Führung | 31 | Rückstellvorrichtung |
| 7 | Verschlusseinheit | 32 | Drehachse |
| 8 | Spannschiebereinheit | 33 | Anschlag |
| 9 | Vorderschaft | 34 | Steuerkurve |
| 10 | Untergehäuse bzw. Lower | 35 | Funktionskante oder -nocke |
| 11 | Magazinhalterung | 36 | Drehachse |
| 12 | Abzugseinheit | 37 | Patrone oder Hülse |
| 13 | Griffstück | 38 | Laufachse |
| 14 | Verschlussfangvorrichtung | 39 | Auswerferfläche |
| 15 | Zentrale Systemverriegelung | 40 | Stirnfläche |
| 16 | Magazin | 41 | Auszieher |
| 17 | Schaft | 42 | Stoßboden |
| 18 | Gleitstück | 43 | Stoßfläche |
| 19 | Verschlusskopf | 44 | Waffenmittelebene |
| 20 | Steuerzapfen | 45 | Gleitfläche |
| 21 | Auswerfer | 46 | Verdickung |
| 22 | Auswerferausnehmung | 47 | Federteller |
| 23 | Auswerferflügel | 48 | erster Fortsatz |
| 24 | Auswerferfeder | 49 | zweiter Fortsatz |
| 25 | Schlagbolzen mit Feder | | |

## Patentansprüche

1. Waffe mit Hülsenauswurf, insbesondere Karabiner, mit einem Lauf (1) mit einer Laufachse (38) einem parallel zur Laufachse (38) beweglichen Gleitstück (18) mit einem Verschlusskopf (19), das in schussbereiter Position mit dem Lauf (1) eine Kammer für eine Patrone, insbesondere einen Stoßboden (42), bildet, mit einem im Verschlusskopf (19) parallel zur Laufachse (38) beweglichen Auswerfer (21), der zwischen einer Ruheposition, in der er mit seinem vorderen Ende nicht über den Stoßboden (42) vorsteht, mit seinem hinteren Ende aus dem Gleitstück (18) ragt, und einer Auswurfposition, in der er mit seinem vorderen Ende über den Stoßboden (42) vorsteht, beweglich ist, mit einer Auswerferfeder (24), die den Auswerfer (21) in die Ruheposition drängt, mit einer in Richtung der Laufachse (38) waffenfesten Funktionskante (35) die beim Rücklauf des Gleitstückes (18) nach Abfeuern eines Schusses den Auswerfer (21) in seine Auswurfposition drängt,
**dadurch gekennzeichnet, dass**
am Gleitstück (18) ein Auswerferhebel (28) um eine bevorzugt normal zur Waffenmittelebene (44) verlaufende Drehachse (32) zwischen einer Ruhelage und einer Auswurflage verdrehbar angeordnet ist, und dass der Auswerferhebel (28) einen Schenkel (29) aufweist, der in der Ruhelage des Auswerferhebels (28) in der Bahn der Relativbewegung der als Gehäuseanschlag wirkend ausgebildete Funktionskante (35) liegt, dass der Auswerferhebel eine Auswerferfläche (39) aufweist, die bei Verdrehung von der Ruhelage zur Auswurflage an eine Stoßfläche (43) des Auswerfers (21) stößt und ihn in die Auswurfposition drängt, wobei der Abstand der Drehachse (32) zur Auswerferfläche (39) kleiner als der Abstand zur Funktionskante (35) ausgebildet ist .

2. Waffe nach Anspruch 1, **dadurch gekennzeichnet, dass** der Auswerferhebel (28) zumindest einen ersten Fortsatz (48) entlang seiner Drehachse (32) mit einem zumindest teilweise in Umfangsrichtung ausgebildeten, gegenüber dem Durchmesser des ersten Fortsatzes (48) in Radialrichtung quer zur Drehachse (32) überstehenden Vorsprung aufweist.

3. Waffe nach Anspruch 1 oder 2, **dadurch gekennzeichnet, dass** der Auswerferhebel (28) im Bereich der Drehachse (32), bevorzugt am ersten Fortsatz (48), eine Abflachung und/oder einen nichtvollumfänglich ausgebildeten Vorsprung aufweist.

4. Waffe nach einem der Ansprüche 1 bis 3, **dadurch gekennzeichnet, dass** der Auswerferhebel (28) einen Anschlag (33), welcher zum Zusammenwirken mit einer Stirnfläche (40) des Gleitstücks (18) derart ausgebildet ist, dass ein Überschwingen des Auswerferhebels (28) nach hinten vermieden wird, aufweist.

5. Waffe nach Anspruch 4, **dadurch gekennzeichnet, dass** der Auswerferhebel (28) einen Hebelarm (30) aufweist, welcher einenden Anschlag (33) umfasst

6. Waffe nach Anspruch 5, **dadurch gekennzeichnet, dass** der Hebelarm (30) diametral zum Schenkel (29) verläuft.

7. Waffe nach einem der voranstehenden Ansprüche, **dadurch gekennzeichnet, dass** das Gleitstück (18) eine, zumindest ein Federelement umfassende; federvorgespannte Rückstellvorrichtung (31) aufweist.

8. Waffe nach Anspruch 7, **dadurch gekennzeichnet, dass** das Federelement der Rückstellvorrichtung (31) eine Druckfeder ist.

9. Waffe nach einem der Ansprüche 2 bis 8, **dadurch gekennzeichnet, dass** der Auswerferhebel (28) einen zweiten Fortsatz (49) aufweist, welcher fluchtend mit dem ersten Fortsatz (48) ist, und dass der zweite Fortsatz (49) eine Länge in Richtung der Drehachse (32) aufweist, mit der er in der Ruheposition der Waffe eine im Gleitstück (18) angeordneten und auslenkbaren Schlagbolzensicherung (27) zumindest teilweise überragt und bei manueller Auslenkung der Schlagbolzensicherung (27) den Auswerferhebel (28) zum Einsetzen in das Gleitstück (18) freigibt.

10. Waffe nach einem der voranstehenden Ansprüche, **dadurch gekennzeichnet, dass** die Funktionskante (35) um eine waffenfeste Achse verdrehbar gelagert ist.

11. Waffe nach Anspruch 10, **dadurch gekennzeichnet, dass** die waffenfeste Achse normal zur Waffenmittelebene (44) verläuft.

12. Waffe nach Anspruch 10 oder 11, **dadurch gekennzeichnet, dass** die Funktionskante (35) an einer Funktionsnocke ausgebildet ist.

13. Waffe nach einem der Ansprüche 10 bis 12, **dadurch gekennzeichnet, dass** die waffenfeste Achse, in Laufrichtung gesehen, hinter der Funktionskante (35) angeordnet ist.

14. Waffe nach einem der voranstehenden Ansprüche, **dadurch gekennzeichnet, dass** die Auswerferfeder (24) zumindest einen Federteller (47) aufweist.

15. Waffe nach Anspruch 14, **dadurch gekennzeichnet, dass** die Auswerferfeder (24) zwei gleichförmige Federteller (47) aufweist.

16. Waffe nach einem der voranstehenden Ansprüche, **dadurch gekennzeichnet, dass** der Auswerfer (21) einen Querschnitt mit flacher Form aufweist und zumindest einen, quer zur Längserstreckung des Auswerfers (21) abstehenden, Auswerferflügel (23) aufweist.

17. Waffe nach Anspruch 16, **dadurch gekennzeichnet, dass** der bzw. die Auswerferflügel (23) bezüglich der flachen Form des Auswerfers (21) aus der so gebildeten Ebene heraus gekrümmt ausgebildet ist/sind.

18. Waffe nach Anspruch 16, **dadurch gekennzeichnet, dass** der Auswerfer (21) zumindest zwei Auswerferflügel (23), einander gegenüberliegend bezüglich der Längserstreckung des Auswerfers, vorgesehen sind.

19. Waffe nach einem der Ansprüche 17 bis 18, **dadurch gekennzeichnet, dass** der Auswerfer (21) in seinem hinteren, dem Auswerferhebel (28) zugewandten Bereich der Stoßfläche (43) eine, als zusätzlicher Auswerferflügel (23) ausgebildete, Verbreiterung aufweist.

## Claims

1. Firearm with cartridge-case ejection, in particular a carbine, with a barrel (1) with a barrel axis (38) a bolt carrier (18) that can be moved parallel to the barrel axis (38) with a bolt (19) which, in the ready-to-fire position, builds a chamber with the barrel (1), in particular a breech face (42) for a cartridge, with an ejector (21) which can be moved parallel to the barrel axis (38) in the bolt (19) and which can be moved between a rest position in which it is positioned with its front end does not protrude beyond the breech face (42), protrudes with its rear end out of the bolt carrier (18), and an ejection position in which it protrudes with its front end over the breech face (42), with an ejector spring (24) which pushes the ejector (21) into the rest position, with a functional edge (35) which is fixed to the firearm in the direction of the barrel axis (38) and which pushes the ejector (21) into its ejection position when the bolt carrier (18) moves back after a shot has been fired,
**characterized in that**
an ejector lever (28) is arranged on the bolt carrier (18) such that it can rotate about a pivot axis (32), which is preferably normal to the firearm center plane (44), between a rest position and an ejection position, that the ejector lever (28) has a leg (29), which lies in the path of the relative movement of the functional edge (35) in the rest position of the ejector lever (28), that the ejector lever has an ejector surface (39) which, when rotated from the rest position to the ejection position, contacts an impact surface (43) of the ejector (21) pushes it into the eject position, whereby the distance between the pivot axis (32) to the ejector surface (39) is smaller than the distance to the functional edge (35).

2. Firearm according to Claim 1, **characterized in that** the ejector lever (28) has at least one first extension (48) along its pivot axis (32), with a protruding projection which at least partially extends in circumferential direction, compared to the diameter of the first extension (48) in the radial direction transverse to the pivot axis (32).

3. Firearm according to Claim 1 or 2, **characterized in that** the ejector lever (28) in the area of the pivot axis (32), preferably on the first extension (48), has a flattening and/or a projection that is not fully formed in circumferential direction.

4. Firearm according to one of Claims 1 to 3, **characterized in that** the ejector lever (28) has a stop (33) which is designed to interact with an end face (40) of the bolt carrier (18) in such a way that overshooting of the ejector lever (28) backwards is avoided.

5. Firearm according to Claim 1, **characterized in that** the ejector lever (28) has a lever arm (30) which includes a stop (33).

6. Firearm according to Claim 5, **characterized in that** the lever arm (30) runs diametrically to the leg (29).

7. Firearm according to one of the preceding Claims, **characterized in that** the bolt carrier (18) comprises at least one resetting device (31) with a spring element.

8. Firearm according to Claim 7, **characterized in that** the spring element of the resetting device (31) is a compression spring.

9. Firearm according to one of Claims 2 to 8, **characterized in that** the ejector lever (28) has a second extension (49) which is aligned with the first extension (48) and **in that** the second extension (49) has a length in the direction of the pivot axis (32) with which it projects at least partially beyond a firing pin safety (27) which is provided pivotally in the bolt carrier (18), when the firearm is in the rest position and when the firing pin safety (27) is manually pivoted, releases the ejector lever (28).

10. Firearm according to one of the preceding Claims, **characterized in that** the functional edge (35) is movably mounted, preferably rotatable about an axis that is stationary relative to the firearm.

11. Firearm according to Claim 10, **characterized in that** the axis fixed to the firearm runs normal to the center plane (44) of the firearm.

12. Firearm according to Claim 10 or 11, **characterized in that** the functional edge (35) is formed on a functional cam.

13. Firearm according to one of Claims 10 to 12, **characterized in that** the axis fixed to the firearm is arranged behind the functional edge (35), viewed in the direction of the barrel.

14. Firearm according to one of the preceding Claims, **characterized in that** the ejector spring (24) has at least one spring plate (47).

15. Firearm according to Claim 14, **characterized in that** the ejector spring (24) has two identical spring plates (47).

16. Firearm according to one of the preceding claims, **characterized in that** the ejector (21) has a flat cross section and exhibits at least one ejector wing (23) which sticks out in a transverse direction to the longitudinal extension of the ejector (21).

17. Firearm according to Claim 16, **characterized in that** the ejector wing (23) is curved out of the plane thus formed with respect to the flat shape of the ejector (21).

18. Firearm according to Claim 16, **characterized in that** the ejector (21) is provided with at least two ejector wings (23) opposite one another with respect to the longitudinal extension of the ejector. (Fig. 2)

19. Firearm according to one of Claims 17 to 18, **characterized in that** the ejector (21) in its rear region of the impact surface (43) facing the ejector lever (28) has an additional broadening designed as an ejector wing (23).

## Revendications

1. Arme dotée d'un éjecteur de douille, notamment carabine, comprenant un canon (1) avec un axe de canon (38), une pièce coulissante (18), pouvant être déplacée parallèlement à l'axe de canon (38) et dotée d'une tête de culasse (19), qui, dans la position prête à tirer, forme avec le canon (1) une chambre pour une cartouche, notamment un fond de percussion (42), comprenant un éjecteur (21) qui peut être déplacé dans la tête de culasse (19), parallèlement à l'axe de canon (38), et qui peut être déplacé entre une position de repos, dans laquelle il ne dépasse pas par rapport au fond de percussion (42) avec son extrémité avant, et une position d'éjection dans laquelle il dépasse par rapport au fond de percussion (42) avec son extrémité avant, comprenant un ressort d'éjecteur (24) qui sollicite l'éjecteur (21) en direction de la position de repos, comprenant un rebord fonctionnel (35) qui est solidaire de l'arme dans le sens de l'axe de canon (38) et qui, lors du retour de la pièce coulissante (18) après le tir d'un coup de feu, sollicite l'éjecteur (21) en direction de sa position d'éjection,
**caractérisée en ce que**
un levier d'éjecteur (28) est disposé sur la pièce coulissante (18) avec possibilité de rotation autour d'un axe de rotation (32) s'étendant de préférence de façon normale au plan médian de l'arme (44), entre une position de repos et une position d'éjection, et **en ce que** le levier d'éjecteur (28) présente une patte (29) qui, dans la position de repos du levier d'éjecteur (28), se situe dans la trajectoire du mouvement relatif du rebord fonctionnel (35) réalisé pour agir comme butée de boîtier, **en ce que** le levier d'éjecteur présente une surface d'éjecteur (39) qui, lors de la rotation de la position de repos à la position d'éjection, heurte une surface de percussion (43) de l'éjecteur (21) et le pousse dans la position d'éjection, la distance de l'axe de rotation (32) par rapport à la surface d'éjecteur (39) étant prévue pour être inférieure à la distance par rapport au rebord fonctionnel (35).

2. Arme selon la revendication 1, **caractérisée en ce que** le levier d'éjecteur (28) présente au moins une première saillie (48) le long de son axe de rotation (32), avec une protubérance qui est réalisée au moins en partie dans la direction périphérique et avance par rapport au diamètre de la première saillie (48), dans la direction radiale, perpendiculairement à l'axe de rotation (32).

3. Arme selon la revendication 1 ou 2, **caractérisée en ce que** le levier d'éjecteur (28) présente, dans la région de l'axe de rotation (32), de préférence sur la première saillie (48), un méplat et/ou une protubérance qui n'est pas réalisée sur toute la périphérie.

4. Arme selon une des revendications 1 à 3, **caractérisée en ce que** le levier d'éjecteur (28) présente une butée (33) qui est conçue en vue de coopérer avec une face frontale (40) de la pièce coulissante (18), de manière à éviter un basculement du levier d'éjecteur (28) vers l'arrière.

5. Arme selon la revendication 4, **caractérisée en ce que** le levier d'éjecteur (28) présente un bras de levier (30) qui comprend une butée (33) à une extrémité.

6. Arme selon la revendication 5, **caractérisée en ce que** le bras de levier (30) s'étend diamétralement par rapport à la patte (29).

7. Arme selon une des revendications précédentes, **caractérisée en ce que** la pièce coulissante (18) présente un dispositif de rappel (31) sous précontrainte par ressort, comprenant au moins un élément formant ressort.

8. Arme selon la revendication 7, **caractérisée en ce que** l'élément formant ressort du dispositif de rappel (31) est un ressort de compression.

9. Arme selon une des revendications 2 à 8, **caractérisée en ce que** le levier d'éjecteur (28) présente une deuxième saillie (49) qui est alignée avec la première saillie (48), et **en ce que** la deuxième saillie (49) présente une longueur dans le sens de l'axe de rotation (32), avec laquelle elle dépasse, dans la position de repos de l'arme, au moins en partie par rapport à un verrou de percuteur (27) disposé dans la pièce coulissante (18) et pouvant être dévié, et, lors de la déviation manuelle du verrou de percuteur (27), libère le levier d'éjecteur (28) en vue de l'insertion dans la pièce coulissante (18).

10. Arme selon une des revendications précédentes, **caractérisée en ce que** le rebord fonctionnel (35) est monté avec possibilité de rotation autour d'un axe solidaire de l'arme.

11. Arme selon la revendication 10, **caractérisée en ce que** l'axe solidaire de l'arme s'étend de façon normale au plan médian de l'arme (44).

12. Arme selon la revendication 10 ou 11, **caractérisée en ce que** le rebord fonctionnel (35) est réalisé sur une came fonctionnelle.

13. Arme selon une des revendications 10 à 12, **caractérisée en ce que** l'axe solidaire de l'arme est disposé derrière le bord fonctionnel (35), vu dans le sens du canon.

14. Arme selon une des revendications précédentes, **caractérisée en ce que** le ressort d'éjecteur (24) présente au moins une coupelle de ressort (47).

15. Arme selon la revendication 14, **caractérisée en ce que** le ressort d'éjecteur (24) présente deux coupelles de ressort (47) de forme identique.

16. Arme selon une des revendications précédentes, **caractérisée en ce que** l'éjecteur (21) présente une section transversale de forme plane et comprend au moins une aile d'éjecteur (23) faisant saillie perpendiculairement à la dimension longitudinale de l'éjecteur (21).

17. Arme selon la revendication 16, **caractérisée en ce que**, par rapport à la forme plane de l'éjecteur (21), la ou les ailes d'éjecteur (23) sont réalisées sous une forme incurvée à partir du plan ainsi formé.

18. Arme selon la revendication 16, **caractérisée en ce que** l'éjecteur (21) présente au moins deux ailes d'éjecteur (23) qui sont prévues à l'opposé l'une de l'autre par rapport à la dimension longitudinale de l'éjecteur.

19. Arme selon une des revendications 17 à 18, **caractérisée en ce que**, dans sa partie postérieure de la surface de percussion (43) qui est tournée vers le levier d'éjecteur (28), l'éjecteur (21) présente un élargissement réalisé comme aile d'éjecteur (23) supplémentaire.
